# EUROPÄISCHE PATENTSCHRIFT

(11) **EP 0 677 978 B1**
(45) Veröffentlichungstag und Bekanntmachung des Hinweises auf die Patenterteilung: **26.07.2000**
(21) Anmeldenummer: 95105163.0
(22) Anmeldetag: 06.04.1995
(51) Int. Cl.: H04R 3/00, H04R 3/12

(54) **Vorrichtung zur Signalübertragung von einem Verstärker auf einen Lautsprecher**
Appliance for signal transmission from an amplifier to a loudspeaker
Dispositif pour la transmission d'un signal d'un amplificateur à un haut-parleur

(30) Priorität: 15.04.1994 DE 4412749
(43) Veröffentlichungstag der Anmeldung: 18.10.1995
(73) Patentinhaber: Strassner, Hans M., D-51381 Leverkusen (DE)
(72) Erfinder: Strassner, Hans M., D-51381 Leverkusen (DE)
(74) Vertreter: Luderschmidt, Schüler & Partner GbR

(56) Entgegenhaltungen:
- EP-A- 0 237 500
- EP-A- 0 649 268
- GB-A- 1 523 720
- US-A- 4 754 102
- US-A- 5 122 924

## Beschreibung

Die Erfindung betrifft eine Vorrichtung zur Signalübertragung von einem Verstärker auf einen Lautsprecher nach dem Oberbegriff des Patentanspruchs 1.

Ein Lautsprecherkabel soll das vom Verstärker gelieferte Signal in allen Frequenzbereichen unverfälscht übertragen. Da HiFi-Leistungsverstärker jedoch grundsätzlich Spannungsverstärker mit höherer Strombelastbarkeit sind und einen Ausgangswiderstand haben, der gegen 0 Ohm geht, Lautsprecher aber ein dem Schwingspulenstrom proportionales Schallsignal erzeugen, sind die elektrischen Eigenschaften der Leitungsverbindung von wesentlicher Bedeutung. Die elektrischen Eigenschaften eines Lautsprecherkabels lassen sich durch den Widerstandsbelag, den Ableitungsbelag, den Induktivitätsbelag und den Kapazitätsbelag beschreiben. Der ohmsche Widerstand des Kabels wird durch die Leitfähigkeit des Leitermaterials sowie dessen geometrische Abmessungen bestimmt. Die Ableitung ist auf die dielektrischen Verluste zurückzuführen, während der induktive Widerstand des Kabels eine Folge des sich durch den elektrischen Stromfluß aufbauenden Magnetfelds ist. Der induktive Widerstand nimmmt mit steigender Frequenz zu und führt zu einer Phasenverschiebung zwischen Strom und Spannung.

Aufgrund der Höreigenschaften des menschlichen Ohrs sind Phasenfehler bei der Übertragung eines Signalspektrums besonders kritisch. Phasenfehler verursachen ein Verschwimmen der Ortbarkeit sowohl in der Breite als auch in der Tiefe des Raums. Denn das Ohr orientiert sich nicht nur an den Intensitätsunterschieden, sondern auch an der Phasenbeziehung zwischen den Grund- und Obertönen. Insofern werden an das Übertragungsverhalten von Lautsprecherkabeln hohe Anforderungen gestellt.

Der Erfindung liegt die Aufgabe zugrunde, eine Vorrichtung zur Signalübertragung von einem Verstärker auf einen Lautsprecher zu schaffen, mit der sich die Signale nahezu unverfälscht übertragen lassen.

Die Lösung der Aufgabe erfolgt erfindungsgemäß mit den Merkmalen des Patentanspruchs 1.

Die erfindungsgemäße Vorrichtung weist in ihrer einfachsten Ausführungsform einen Hinleiter für die Hinleitung der elektrischen Signale und einen Rückleiter für die Rückleitung der elektrischen Signale auf, die einen Kabelstrang bilden. Hin- und Rückleiter werden bei der erfindungsgemäßen Vorrichtung von einer gemeinsamen Ferrit-Ummantelung umschlossen, so daß sich die Streufeldreste aufgrund der hohen magnetischen Kopplung der Leiter kompensieren. Es hat sich in Hörversuchen gezeigt, daß die Übertragungseigenschaften der Vorrichtung durch die magnetische Kopplung hörbar verbessert werden. Dies äußert sich in einer verbesserten Ortbarkeit und einem wärmeren Klangbild.

Zur Verringerung des Induktivitätsbelags besteht das Kabel vorteilhafterweise aus mehreren Strängen, die parallel geschaltet sind. Vorzugsweise besteht jeder Kabelstrang wiederum aus mehreren Hin- und Rückleitern, die an ihren Enden elektrisch miteinander verbunden sind. Die einzelnen Hin- und Rückleiter sollten dicht nebeneinander angeordnet sein. Eine zusätzliche Verseilung oder Verdrillung der Leiter führt zu einer weiteren Induktivitätsverringerung. Besonders vorteilhaft verhält sich hier lackisolierter Kupferdraht (Hochfrequenz-Litze).

Damit das Kabel seine Flexibilität weitgehend beibehält, besteht die Ummantelung vorteilhafterweise aus einer Kette von Ferritkernen, die auf dem Kabelstrang bzw. auf den Kabelsträngen aufgereiht sind. Sofern das Kabel nur einen Kabelstrang aufweist, können Rohrkerne als Ummantelung Verwendung finden. Bei einer bevorzugten Ausführungsform mit zwei Kabelsträngen werden die Stränge durch die beiden Öffnungen von Ferrit-Doppellochkernen geführt.

In der Praxis hat sich gezeigt, daß ein Kabel mit einem niedrigen Induktivitätsbelag und einem durch den Kabelaufbau bedingten hohen Kapazitätsbelag zu einer Instabilität des Verstärkers führen kann. Wenn nämlich ein Kabel mit einer relativ großen Kapazität an einen Verstärker angeschlossen wird, ändert sich das Gegenkopplungsverhalten des Verstärkers (Phasenreserve). Die Gegenkopplung wird zur Rückkopplung, so daß der Verstärker zu schwingen beginnt. Die Schwingfrequenz bestimmt sich aus der Kabelkapazität und der Restinduktivität des Kabels sowie dem induktiven Beiwert des Verstärkers als Serienresonanz des hieraus gebildeten Schwingkreises (Q > 1). Die hochfrequenten Schwingungen sind meist ungedämpft, verursachen starke Verzerrungen und können sogar zur Zerstörung des Verstärkers führen.

Um einen stabilen Betrieb des Verstärkers zu gewährleisten, weist die erfindungsgemäße Vorrichtung vorzugsweise ein die Schwingungsneigung des Verstärkers unterdrückendes Dämpfungsglied auf, das an dem lautsprecherseitigen Ende des Kabels vorgesehen ist. Das Dämpfungsglied belastet den Serienschwingkreis ohmisch mit zunehmender Frequenz, so daß der Gütewert stark abgesenkt wird (Q << 1) und Selbsterregung nicht mehr angeregt werden kann. Mit dem Dämpfungsglied am lastseitigen Kabelende läßt sich ein Kabel einsetzen, das einen niedrigen Induktivitätsbelag und einen hohen Kapazitätsbelag aufweist, ohne daß der Verstärker unter bestimmmten Betriebsbedingungen instabil werden könnte. Daher sind auch große Kabellängen, die zu einer besonders hohen Kapazität führen, bei der erfindungsgemäßen Vorrichtung unbedenklich.

Das Dämpfungsglied ist vorzugsweise ein R/C-Serienglied. Es sollte so dimensioniert sein, daß es für den kritischen Frequenzbereich von 1-5 MHz, in dem der Verstärker infolge der Phasenverschiebung ein oszillatorähnliches Verhalten zeigen kann, wie eine niederohmsche Last wirkt und den Serienschwingkreis stärker bedämpft. Zur Erhöhung der Sicherheit werden vorteilhafterweise mehrere parallelgeschaltete R/C-Serienglieder mit unterschiedlichen Eckfrequenzen verwendet.

In einer weiteren Ausführungsform weist die Vorrichtung zur Signalübertragung von einem Verstärker auf einen Lautsprecher am verstärkerseitigen oder lautsprecherseitigen Kabelende ein Abstimmglied auf, das aus einer Serieninduktivität L und/oder einem Serienwiderstand R besteht. Durch Veränderung der Widerstands- und Induktivitätswerte kann die Vorrichtung an den Verstärker bzw. den Lautsprecher angepaßt werden. Hierdurch können die Übertragungseigenschaften des Kabels durch Veränderung der Stromanstiegszeitkonstanten τ=L/R nochmals verbessert werden.

Im folgenden wird unter Bezugnahme auf die Zeichnungen ein Ausführungsbeispiel der Erfindung näher erläutert.

Es zeigen:
- Fig. 1: die aus einem Kabel sowie einem Abstimmglied am verstärkerseitigen Kabelende und einem Dämpfungsglied am lautsprecherseitigen Kabelende bestehende Vorrichtung zur Signalübertragung von einem Verstärker auf einen Lautsprecher,
- Fig. 2: die auf das Kabel aufgereihten Doppellochkerne der Vorrichtung zur Signalübertragung von einem Verstärker auf einen Lautsprecher,
- Fig. 3: einen Schnitt entlang der Linie III-III von Fig. 2,
- Fig. 4: den Aufbau des aus zwei parallelgeschalteten Kabelsträngen bestehenden Kabels, und
- Fig. 5: das Blockschaltbild der Vorrichtung zur Signalübertragung von einem Verstärker auf einen Lautsprecher.

Die Vorrichtung zur Signalübertragung von einem Verstärker auf einen Lautsprecher besteht aus einem Kabel 1 mit einer Ummantelung 2 aus magnetisch leitendem Material sowie einem Abstimmmglied 3 am verstärkerseitigen Ende des Kabels und einem Dämpfungsglied 4 am lautsprecherseitigen Kabelende. Fig. 1 zeigt das Kabel 1 mit den Anschlußgehäusen 5,6 , die das Abstimmglied 3 und das Dämpfungsglied 4 aufnehmen. Aus den Anschlußgehäusen 5,6 ragen kurze Anschlußkabel 7,8 mit passenden Steckern 9,10 zum Anschluß des Verstärkers bzw. des Lautsprechers.

Der Aufbau der Vorrichtung wird nachfolgend unter Bezugnahme auf die Fign. 2 bis 4 beschrieben. Das Kabel 1 weist zwei Kabelstränge 11,11' auf, die jeweils aus drei Hinleitern 12,12' für die Hinleitung der elektrischen Signale und drei Rückleitern 13,13' für die Rückleitung der elektrischen Signale bestehen. Die Hinleiter 12,12' und die Rückleiter 13,13' jedes Kabelstrangs 11,11' sind jeweils paarweise angeordnet und in einer gemeinsamen Schlagrichtung um einen Textilfaden gewickelt. An ihren Enden sind die Hinleiter 12,12' der beiden Kabelstränge 11,11' miteinander elektrisch verbunden und die Rückleiter 13,13' der beiden Kabelstränge 11,11' sind an ihren Enden elektrisch miteinander verbunden.

Die Hin- und Rückleiter 12,12',13,13' sind Litzen aus jeweils neunzig verdrillten lackisolierten Kupferdrähten. Da die Leiter aus einer Vielzahl von Einzelleitern bestehen, wird die Oberfläche der Leiter vergrößert, wodurch sich der Skineffekt verringert. Gleichzeitig kompensieren sich die von jeder Einzelleitung entstehenden Magnetfelder und reduzieren hierdurch die Induktivität.

Die verseilten Hin- und Rückleiter 12,12',13,13' der beiden Kabelstränge 11,11' sind durch die beiden Öffnungen 15,15' von Doppelloch-Ferritkernen 16 geführt.

Fig. 3 zeigt einen Schnitt durch die Doppelloch-Ferritkerne 16, die auf den beiden Kabelsträngen 11,11' aufgereiht sind und die Ummantelung 2 aus magnetisch leitendem Material bilden. Die Ferrit-Kerne 16 weisen ein im wesentlichen rechteckförmiges Profil auf und sind mit zwei parallelen Ausnehmungen 15,15' versehen, die die Kabelstränge mit den Hin- und Rückleitern aufnehmen.

Da die Hin- und Rückleiter 12,12',13,13' des Kabels 1 dicht nebeneinander liegen, kompensieren sich die gegenphasigen Magnetfelder von Hin- und Rückleiter.

Daraus ergibt sich ein relativ niedriger Induktivitätsbelag. Dieser liegt zwischen 0,02 und 0,2 µH/m. Der Kapazitätsbelag des Kabels 1 ist hingegen relativ hoch. Dieser liegt zwischen 1 und 5 nF/m.

Fig. 5 zeigt das Blockschaltbild der Vorrichtung zur Signalübertragung von einem Verstärker 17 auf einen Lautsprecher 22. Die Kontaktierung der Hin- und Rückleiter 12,12',13,13' erfolgt mit Kontaktierungselementen 18,18' die in den verstärker- und lautsprecherseitigen Anschlußgehäusen 5,6 vorgesehen sind. Die Kabelenden der gemeinsamen Hinleiter 12,12' sind mit den Kontaktierungselementen 18 und die Kabelenden der gemeinsamen Rückleiter 13,13' sind mit den Kontaktierungselementen 18' elektrisch miteinander verbunden.

Das lautsprecherseitige Anschlußgehäuse 6 enthält ferner das Dämpfungsglied 4. Dieses ist erforderlich um einen stabilen Betrieb des Verstärkers 17 mit dem niederinduktiven Kabel 1 der Vorrichtung zu gewährleisten. Das Dämpfungsglied 4 besteht aus einer Parallelschaltung von zwei R/C-Seriengliedern 19,19', die jeweils parallel zu den Kontaktierungselementen 18,18' geschaltet sind. Die Widerstände R₁ und R₂ haben einen Widerstand, der etwa zwischen 3 und 8 Ohm liegt. Die Induktivität der Kondensatoren C₁ und C₂ ist größer als 0,1 µF. Das Dämpfungsglied 4 hat die Aufgabe, das Kabel 1 bei hohen Frequenzen in der Größenordnung von 1-5 MHz ohmisch zu belasten und damit Serienresonanz aufgrund der induktiven Wirkung des Verstärkers durch die Kabelkapazität zu verhindern.

Das verstärkerseitige Anschlußgehäuse 5 enhält das Abstimmglied 3. Das Abstimmglied 3 besteht aus einer zwischen dem Verstärkerausgang und der Hinleitung des Kabels 1 liegenden Serieninduktivität. Diese wird durch die Reihenschaltung der beiden Spulen L₁ und L₂ aus wenigen Drahtwindungen mit einer Induktivität von etwa 0,1-1 µH gebildet. Mit einer Drahtbrücke 20, die mit Steckelementen versehen ist, kann die Höhe der Serieninduktivität an den Verstärker 17 angepaßt werden. Die Spulen können aber auch kurzgeschlossen werden. Das Abstimmglied 5 weist ferner einen Serienwiderstand auf. Dieser wird durch die Reihenschaltung der beiden Widerstände R₃ und R₄ gebildet, die sich mit der Drahtbrücke 21 ebenfalls einzeln überbrücken lassen. Hiermit läßt sich der Klangcharakter verändern und bei unterschiedlichen Kabellängen des linken und rechten Kanals eine Kabelanpassung vornehmen. Beide Effekte beruhen auf der Tatsache, daß in einem stromtransportierenden Leiter die Stromanstiegsgeschwindigkeit durch τ=L/R definiert ist. Die variablen L- und R-Werte in dem verstärkerseitigen oder auch lautsprecherseitigen Abstimmglied 3 erlauben es, die Stromanstiegszeitkonstante τ gezielt zu verkürzen bzw. zu verlängern.

In einer vereinfachten Ausführungsform weist die Vorrichtung nur ein lautsprecherseitiges Dämpfungsglied auf. Das verstärkerseitige Anschlußgehäuse enthält lediglich die Anschlußvorrichtung. Das Kabel kann bei geringeren Längen aber auch ohne Abstimmglied und Dämpfungsglied betrieben werden.

Es hat sich in Hörversuchen gezeigt, daß das Übertragungsverhalten durch die Ferrit-Ummantelung hörbar verbessert wird. Das verbesserte Übertragungsverhalten äußerst sich durch eine bessere Auflösung des Klangbilds und einen wärmeren Klangcharakter.

## Patentansprüche

1. Vorrichtung zur Signalübertragung von einem Verstärker auf einen Lautsprecher, mit mindestens einem Kabelstrang (11,11') bestehend aus
mehreren Hinleitern (12,12') für die Hinleitung der elektrischen Signale und mehreren Rückleitern (13,13') für die Rückleitung der elektrischen Signale, wobei die Hinleiter (12,12') an ihren Enden elektrisch miteinander verbunden sind und die Rückleiter (13,13') an ihren Enden elektrisch miteinander verbunden sind,
**dadurch gekennzeichnet**,
daß die Hinleiter (12,12') und die Rückleiter (13,13') von einer gemeinsamen Ferrit-Ummantelung (2) umschlossen sind.

2. Vorrichtung nach Anspruch 1, dadurch gekennzeichnet, daß die Ummantelung (2) aus einer Kette von Ferritkernen (16) besteht, die auf dem Kabelstrang (11) bzw. den Kabelsträngen (11,11') aufgereiht sind.

3. Vorrichtung nach Anspruch 2, dadurch gekennzeichnet, daß zwei an ihren Enden parallelgeschaltete Kabelstränge (11,11') vorgesehen sind, und daß die Kerne Doppellochkerne (16) sind.

4. Vorrichtung nach einem der Ansprüche 1 bis 3, dadurch gekennzeichnet, daß die Hinleiter (12,12') und Rückleiter (13,13') jedes Kabelstrangs (11,11') miteinander verseilt sind.

5. Vorrichtung nach einem der Ansprüche 1 bis 4, dadurch gekennzeichnet, daß jeder Leiter (12,12',13,13') aus einer Vielzahl von isolierten Einzeldrähten besteht.

6. Vorrichtung nach Anspruch 5, dadurch gekennzeichnet, daß die Einzeldrähte lackisolierte Kupferdrähte sind.

7. Vorrichtung nach einem der Ansprüche 1 bis 6, dadurch gekennzeichnet, daß an dem lautsprecherseitigen Kabelende ein die Schwingungsneigung des Verstärkers unterdrückendes Dämpfungsglied (4) vorgesehen ist.

8. Vorrichtung nach Anspruch 7, dadurch gekennzeichnet, daß das Dämpfungsglied (4) ein R/C-Serienglied (19) oder eine Parallelschaltung aus mehreren R/C-Seriengliedern (19,19') ist.

9. Vorrichtung nach einem der Ansprüche 1 bis 8, dadurch gekennzeichnet, daß an dem verstärkerseitigen oder lautsprecherseitigen Kabelende ein Abstimmglied (3) vorgesehen ist, das eine Serieninduktivität (L) und/oder einen Serienwiderstand (R) aufweist.

## Claims

1. Appliance for the signal transmisson from an amplifier to a loudspeaker, said appliance having at least one cable strand (11, 11') that is composed of several delivery conductors (12, 12') for the delivery of the electric signals and of several return conductors (13, 13') for the return conduction of the electric signals, said delivery conductors (12, 12') being electrically connected one to another at the ends thereof and said return conductors (13, 13') being electrically connected one to another at the ends thereof,
**characterized in that**
the delivery conductors (12, 12') and the return conductors (13, 13') are enclosed in a joint ferrite sheath (2).

2. Appliance according to claim 1, characterized in that the sheath (2) is made of a chain of ferrite cores (16) threaded on the cable strand (11) or strands (11, 11'), respectively.

3. Appliance according to claim 2, characterized in that two cable strands (11, 11') are provided that are connected in parallel at their ends, and in that the cores are double punched cores (16).

4. Appliance according to one of claims 1 - 3, characterized in that the delivery conductors (12, 12') and the return conductors (13, 13') of each cable strand (11, 11') are stranded one to another.

5. Appliance according to one of claims 1 to 4, characterized in that each conductor (12, 12', 13, 13') is made of a multitude of insulated individual wires.

6. Appliance according to claim 5, characterized in that the single wires are enamelled copper wires.

7. Appliance according to one of claims 1 to 6, characterized in that an attenuation element (4) is provided at the loudspeaker end of the cable, said attenuation element suppressing the oszillation tendency of the amplifier.

8. Appliance according to claim 7, characterized in that the attenuation element (4) is a RC series element (19) or a parallel connection made of several RC-series elements (19, 19').

9. Appliance according to one of claims 1 - 8, characterized in that a tuning member (3) is provided at the amplifier end or at the loudspeaker end of the cable, said tuning member showing a series inductance (L) and/or a series resistance (R).

## Revendications

1. Dispositif pour la transmission d'un signal d'un amplificateur à un haut-parleur, ledit dispositif comportant au moins un faisceau de câbles (11, 11') et se composant de plusieurs conduites d'amenée (12, 12') pour la conduction d'amenée des signaux électriques et de plusieurs conduites de retour (13, 13') pour la conduction de retour des signaux électriques, les conduites d'amenée (12, 12') étant raccordées électriquement l'une à l'autre à ses extrémités et les conduites de retour (13, 13') étant raccordées électriquement l'une à l'autre à ses extrémités,
**caractérise en ce que**
les conduites d'amenée (12, 12') et les conduites de retour (13, 13') sont entourées d'un enrobage de ferrite conjoint (2).

2. Dispositif d'après la revendication 1, caractérisé en ce que l'enrobage (2) se compose d'une chaine de cores de ferrite (16) qui sont enfilés sur le faisceau de câbles (11) ou, selon le cas, sur les faisceaux de cables (11, 11').

3. Dispositif d'après la revendication 2, caractérisé en ce que l'on a prévu deux faisceaux de câbles (11, 11') connectés en parallèle à ses extrémités, et en ce que les cores sont du type de cores à doubles perforations (16).

4. Dispositif d'après une des revendications 1 à 3, caractérisé en ce que les conduites d'amenée (12, 12') et les conduites de retour (13, 13') de chaque faisceau de cables (11, 11') sont cablées l'une à l'autre.

5. Dispositif d'après une des revendications 1 à 4, caractérisé en ce que chaque conduite (12, 12', 13, 13') se compose d'une pluralité de fils individuels isolés.

6. Dispositif d'après la revendication 5, caractérisé en ce que les fils individuels sont du type de fils de cuivre vernis.

7. Dispositif d'après une des revendications 1 à 6, caractérisé en ce que l'on a prévu un atténuateur (4) à l'extrémité du cable orienté vers le haut-parleur, ledit atténuateur supprimant la tendence à osciller de l'amplificateur.

8. Dispositif d'après la revendication 7, caractérisé en ce que l'atténuateur (4) est du type d'un élément série RC (19) ou d'un montage à parallèle se composant de plusieurs éléments RC (19, 19') connectés en série.

9. Dispositif d'après une des revendications 1 à 8, caractérisé en ce que l'on a prévu un élément de syntonisation (3) soit à l'extrémité orinté vers l'emplificateur soit à 1' extrémité orienté vers le haut-parleur, ledit élément de syntonisation montrant une inductance en série (L) et/ou une résistance en série (R).
